# EUROPÄISCHE PATENTSCHRIFT

(11) **EP 0 705 779 B1**
(45) Veröffentlichungstag und Bekanntmachung des Hinweises auf die Patenterteilung: **26.11.1997**
(21) Anmeldenummer: 95114448.4
(22) Anmeldetag: 14.09.1995
(51) Int. Cl.: B65H 1/04

(54) **Variabler Anlegetisch**
Variable feed table
Table de marge variable

(30) Priorität: 08.10.1994 DE 4435989
(43) Veröffentlichungstag der Anmeldung: 10.04.1996
(73) Patentinhaber: Heidelberger Druckmaschinen Aktiengesellschaft, D-69115 Heidelberg (DE)
(72) Erfinder: Kusch, Hans-Jürgen, D-69151 Neckargemünd (DE); Lötsch, Kurt, D-69257 Wiesenbach (DE); Ruf, Bernd, D-64331 Weiterstadt (DE)
(74) Vertreter: Fey, Hans-Jürgen

(56) Entgegenhaltungen:
- EP-A- 0 601 734
- FR-A- 2 335 343
- US-A- 3 355 167
- US-A- 3 527 459
- RESEARCH DISCLOSURE, Nr. 181, Mai 1979, HAVANT GB, Seiten 236-237, XP002008897 STEPHEN F MICHATEK: "Adjustable tray"
- RESEARCH DISCLOSURE, Nr. 238, Februar 1984, HAVANT GB, Seiten 57-61, XP002008898 "Sheet Hopper for a Sheet Handling Apparatus"

## Beschreibung

Die Erfindung betrifft einen formatveränderbaren Anlegetisch für Bogen an Rotationsdruckmaschinen.

Es ist allgemein bekannt, daß für den Bogenstapel auf dem Anlegetisch Stapelauflagen verwendet werden, die dem Format des zu bearbeitenden Papiers angepaßt sind. Bei einem Formatwechsel müssen diese gegen Stapelauflagen mit einem entsprechend anderen Format ausgetauscht werden.

Durch das JP-GM Hei 6-20765 ist eine formatverstellbare Stapelauflage bekannt, bei der ein Papierauflagegrundkörper Ausnehmungen in der Seitenkante, in die seitliche Führungen einlaufen und an der Vorderkante aufweist, die eine Verschiebung verstellbarer Vorderkantenführungen nicht behindern.

Es ist bei der Vorrichtung nach der JP-GM Hei 6-20765 von Nachteil, daß die Ausnehmungen in der Seitenkante nicht verschließbar angeordnet sind und auch die Vorrichtungen zum Verschließen der Ausnehmungen an der Vorderkante nicht in einer Ebene mit der Auflagefläche liegen. Dadurch liegen die zu verarbeitenden Bogen nicht überall gleichmäßig auf der Stapelauflage auf. Dies kann insbesondere bei der Verarbeitung von dünnem Papier (z.B. Bibeldruckpapier) zu einer unerwünschten Faltenbildung führen, die den Anlegerpasser negativ beeinflußt.

Die Veröffentlichung Research Disclosure Nr. 181, Mai 1979, Havant GB, Seiten 236 und 237 Stephen F. Michatek: "Adjustable tray", die dem Oberbegriff des Anspruchs 1 entspricht, zeigt einen formatveränderbaren Zuführtisch für ein Kopiergerät. Vorgesehene Auflagelemente können aus einer Auflageebene nach oben geschwenkt werden. Es ist bei diesem Zuführtisch von Nachteil, daß bei Druckmaschinen vorgesehene Seitenanschläge nicht an den auf dem Zuführtisch angeordneten Bogenstapel anstellbar sind.

Der Erfindung liegt die Aufgabe zugrunde, einen Anlegetisch einer Rotationsdruckmaschine formatverstellbar auszubilden.

Die Aufgabe wird erfindungsgemäß durch die kennzeichnenden Merkmale des Anspruchs 1 gelöst.

Es ist bei dem erfindungsgemäßen Anlegetisch von Vorteil, daß die Bogenauflageplatten bei einer Formatveränderung nicht mehr ausgetauscht werden müssen.

Ein weiterer Vorteil besteht darin, daß für die zu verarbeitenden Bogen eine Auflage erstellt werden kann, die auch einen großformatigen Bogenstapel im wesentlichen überall gleichmäßig abstützt.

Die zu diesem Zweck vorgesehene Stützmittel sind besonders bedienungsfreundlich und sowohl mit der Hand als auch mittels eines Werkzeuges verstellbar angeordnet. Die Stützelemente sind in und gegen Bogentransportrichtung verschiebbar angeordnet und bilden zusammen mit dem übrigen Anlegetisch eine Auflagefläche, die in einer Ebene liegt.

In weiterer bedienungsfreundlicher Ausgestaltung weisen diese Stützmittel Mitnahmemittel auf, die eine Schnellverstellung ermöglichen.

In weiterer günstiger Ausgestaltung der Erfindung sind die nicht benötigten Stützmittel vollständig unterhalb der Auflageebene versenkbar angeordnet.

Vorgesehene Rastmittel sichern die Stützmittel in ihrer Endlage.

Ein Ausführungsbeispiel ist in den Zeichnungen dargestellt und wird im folgenden beschrieben.

Es zeigen:
- Fig. 1: eine Draufsicht auf die Stapelauflage in schematischer Darstellung,
- Fig. 2: den erfindungsgemäßen Anlegetisch im Schnitt in schematischer Darstellung,
- Fig. 3: den Anlegetisch gemäß Fig. 2 mit ausgefahrenen Stützmitteln,
- Fig. 4: eine Vergrößerung der Stützkörperspitze.

Ein Anlegetisch 1 weist eine Grundplatte 2 auf, auf welcher eine Bogenstapelauflage 3 befestigt ist. Die Bogenstapelauflage 3 besteht aus einem Mitteltisch 4 und jeweils links und rechts davon in Bogentransportrichtung gesehen angeordneten Tischkästen 6, 7. Die Tischkästen 6, 7 sind jeweils von einer Bogenstapelauflageplatte 8 abgedeckt, deren Oberseite 9 die Auflageebene 11 bildet. Hierbei werden die in einem hinteren Bereich angeordneten Tischkästen 6, 7 nahezu vollständig von der Bogenstapelauflageplatte 8 abgedeckt. Der Mitteltisch 4 erstreckt sich bis über eine Vorderkante 12 der Grundplatte 2 hinaus bis in die unmittelbare Nähe von Vorderkantenführungen 13. Diese sind quer zur Bogentransportrichtung verstellbar - vorzugsweise auf einer Traverse verschiebbar - angeordnet. Der Mitteltisch 4 besteht aus einer Platte 14, die mittels Abstützleisten 16, 17, 18 auf der Grundplatte 2 befestigt ist. Die beiden Tischkästen 6 und 7 weisen denselben Aufbau auf und werden des leichteren Verständnisses wegen nur anhand des Tischkastens 6 beschrieben.

Der Tischkasten 6 weist eine Anzahl von Kammern 19 auf, die mittels Seitenwänden 21 voneinander getrennt sind. In den Kammern 19 sind in bzw. gegen Bogentransportrichtung verschiebbare balkenförmige Stützkörper 22 (z. B. acht je Tischkasten) angeordnet. Die Stützkörper 22 weisen jeweils an ihrem den Vorderkantenführungen 13 abgewandten Ende 23 ein Schiebelager 24 auf, welches auf einer Oberseite 26 des Tischkastenbodens 27 gleitet. Die Stützkörper 22 sind untereinander gleich, daher werden diese nur anhand eines Stützkörpers 22 beschrieben. An einem dem Schiebelager 24 gegenüberliegenden Ende 28 ist der Stützkörper 22 mit einer Ausnehmung 29 versehen. Diese bietet dem Bedienpersonal eine Eingriffsmöglichkeit zur Betätigung des Stützkörpers 22 mittels eines Werkzeugs oder per Hand.

Der Stützkörper 22 liegt im eingefahrenen Zustand (Fig. 2) mittels eines seitlich an diesem angeordneten Mitnehmerzapfens 47 auf der Seitenwand 19 auf. Der Tischkasten 6 ist im vorderen Bereich des Stützkörpers 22 nicht von der Bogenstapelauflageplatte 8 abgedeckt, so daß ein freier Zugriff zu den Ausnehmungen 29 gewährleistet ist. Der Tischkasten 6 weist einen Tischkastenboden 27 auf. In einem vorderen den Vorderkantenführungen zugewandten Bereich des Tischkastenbodens 27 ist eine Schräge 33 vorgesehen. Diese endet an einem Anschlag 37.

An einer Unterseite 34 weist der Stützkörper 22 an seinem Ende 23 in einem Bereich in dem das Schiebelager 24 vorgesehen ist, eine Schräge 36 auf, die beim Herausschieben des Stützkörpers 22 aus der Kammer 19 des Tischkastens 6 mit der Schräge 33 in Wirkverbindung bringbar ist. An der Unterseite 34 ist zwischen der Schräge 36 und dem Schiebelager 24 ein Absatz 38 vorgesehen. Um den Stützkörper 22 gegen ungewolltes Herausrutschen zu sichern, ist ein Vorsprung 39 auf der Oberseite 26 des Tischkastenbodens 27 vorgesehen. In eingefahrenem Zustand liegt der Stützkörper 22 mittels des Absatzes 38 an diesem Vorsprung 39 an.

Beim Herausschieben des Stützkörpers 22 gleitet die Schräge 36 des Stützkörpers 22 derart auf der Schräge 33 des Tischkastenbodens 27 ab, daß der Stützkörper 22 so weit aus dem Tischkasten 6 herausgehoben wird, bis eine Oberseite 41 des Stützkörpers 22 in einer gemeinsamen Auflageebene 11 mit der Bogenauflageplatte 8 liegt.

In einer herausgefahrenen Endstellung des Stützkörpers 22 liegt der Absatz 38 am Anschlag 37 an. Hierdurch wird verhindert, daß die Stützkörper vollständig aus dem Tischkasten 6 herausgezogen werden. Um dem Stützkörper 22 eine stabile Lage zu geben, werden diese an ihrem vorderen Ende auf Abstützleisten 42, 43 aufgelegt.

Damit eine Bedienperson je nach Formatbreite eines zu verarbeitenden Bogenstapels 46 die Stützkörper 22 nicht einzeln aus dem Tischkasten 6 herausziehen muß, ist eine Mitnehmervorrichtung vorgesehen, die es ermöglicht, daß nur der jeweils äußere Stützkörper 22 herausgezogen werden muß. Hierbei werden die weiter innen angeordneten Stützkörper 22 von dem jeweils benachbarten Stützkörper 22 mitgenommen. Zu diesem Zweck weisen die jeweils innen von äußeren Stützkörpern 22 angeordneten Stützkörper 22 einen nach außen gerichteten Mitnehmerzapfen 47 auf, der in eine in der Seite 49 des jeweils benachbarten Stützkörpers 22 vorgesehene Längsnut 48 eingreift, die in Richtung des vorderen Endes 28 des Stützkörpers 22 offen ist. Die jeweils ganz außen angeordneten Stützkörper 22 weisen nur die an ihren nach innen weisenden Seiten 49 angeordneten Längsnut 48 auf. Die jeweils ganz innen angeordneten Stützkörper 22 weisen nur den an ihrer nach außen weisenden Seite angeordneten Mitnehmerzapfen 47 auf.

Soll nun eine Auflagefläche für ein Format bereitgestellt werden bei dem es z. B. notwendig ist, daß jeweils drei Stützkörper 22 aus dem Tischkasten 6 herausgezogen werden, so greift die Bedienperson in die Ausnehmung 29 der jeweils dritten Stützkörper von innen gesehen ein und zieht diese vollständig heraus. Hierbei kommt es zu einem Mitnahmekontakt zwischen den Mitnehmerzapfen 47 des zweiten Stützkörpers 22 mit einem Ende 51 der Längsnut 48 des dritten Stützkörpers und gleichzeitig einen Mitnahmekontakt zwischen Mitnehmerzapfen 47 des ersten Stützkörpers 22 und einem Ende 51 der Längsnut 48 des zweiten Stützkörpers 22. Der Mitnehmerzapfen des dritten Stützkörpers 22 gleitet dabei aus der nach vorne offenen Längsnut 48 des vierten Stützkörpers hinaus.

Durch diese Maßnahmen wird eine Auflagefläche für einen Bogenstapel 44 bereitgestellt, die von jeweils drei Stützkörpern 22 und dem Mitteltisch 4 gebildet wird. Quer zur Bogentransportrichtung bewegbare Seitenführungen 52, 53 lassen sich nun dicht an den Bogenstapel 44 heranstellen.

Bei einer Verkleinerung der Auflagefläche auf z. B. Minimalformat braucht die Bedienperson jeweils lediglich den ersten Stützkörper 22 in den Tischkasten 6 hineinzuschieben. Hierbei nimmt der Mitnehmerzapfen 47 des ersten Stützkörpers 22 den zweiten Stützkörper 22 und der Mitnehmerzapfen 47 des zweiten Stützkörpers 22 den dritten Stützkörper 22 mit.

### Bezugszeichenliste

- 1: Anlegetisch
- 2: Grundplatte
- 3: Bogenstapelauflage
- 4: Mitteltisch
- 5:
- 6: Tischkasten
- 7: Tischkasten
- 8: Bogenstapelauflageplatten
- 9: Oberseite (8)
- 10:
- 11: Auflageebene
- 12: Vorderkanten (2)
- 13: Vorderkantenführungen
- 14: Platte
- 15:
- 16: Abstützleiste
- 17: Abstützleiste
- 18: Abstützleiste
- 19: Kammer
- 20:
- 21: Seitenwand
- 22: Stützkörper
- 23: Ende (22)
- 24: Schiebelager
- 25:
- 26: Oberseite (27)
- 27: Tischkastenboden
- 28: Ende (22)
- 29: Ausnehmung
- 30:
- 31:
- 32:
- 33: Schräge
- 34: Unterseite (22)
- 35:
- 36: Schräge
- 37: Anschlag
- 38: Absatz
- 39: Vorsprung
- 40:
- 41: Oberseite (22)
- 42: Abstützleiste
- 43: Abstützleiste
- 44:
- 45:
- 46: Bogenstapel
- 47: Mitnehmerzapfen
- 48: Längsnut
- 49: Seite (22)
- 50:
- 51: Ende (48)
- 52: Seitenführung
- 53: Seitenführung

## Patentansprüche

1. Formatveränderbarer Anlegetisch mit einer Auflagefläche für Bogen an einer Rotationsdruckmaschine, wobei Abstützelemente (22) vorgesehen sind, die für mindestens einen Bogen eine formatabhängige, im wesentlichen geschlossene Auflagefläche bildend angeordnet sind und daß die Auflagefläche in einer Auflageebene (11) angeordnet ist,
**dadurch gekennzeichnet,**
daß die Abstützelemente (22) in bzw. gegen Transportrichtung verschiebbar gelagert und unter die Auflageebene (11) versenkbar angeordnet sind.

2. Formatveränderbarer Anlegetisch nach Anspruch 1,
**dadurch gekennzeichnet,**
daß die Abstützelemente (22) parallel nebeneinander angeordnet sind.

3. Formatveränderbarer Anlegetisch nach einem der vorhergehenden Ansprüche,
**dadurch gekennzeichnet,**
daß die Abstützelemente (22) jeweils einen Mitnehmerzapfen (47) und eine Mitnehmerführung (48) aufweisen, die ineinander greifbar angeordnet sind.

4. Formatveränderbarer Anlegetisch nach einem der vorhergehenden Ansprüche,
**dadurch gekennzeichnet,**
daß die Abstützelemente (22) jeweils auf einer der Auflagenseite entgegengerichteten Unterseite (34) eine Führung in Form einer Schräge (36) aufweisen.

5. Formatveränderbarer Anlegetisch nach Anspruch 4,
**dadurch gekennzeichnet,**
daß die Schrägen (36) der Abstützelemente (22) jeweils mit korrespondierenden Schrägen (33) der Tischkästen (67) in Gleitkontakt bringbar angeordnet sind.

6. Formatveränderbarer Anlegetisch nach einem der vorhergehenden Ansprüche,
**dadurch gekennzeichnet,**
daß die Abstützelemente (22) jeweils eine Eingriffsmulde (25) zur Betätigung aufweisen.

7. Formatveränderbarer Anlegetisch nach einem der vorhergehenden Ansprüche,
**dadurch gekennzeichnet,**
daß die Abstützelemente (22) die Form von Balken haben.

8. Formatveränderbarer Anlegetisch nach einem der vorhergehenden Ansprüche,
**dadurch gekennzeichnet,**
daß die Abstützelemente (22) und die Tischkästen (6, 7) jeweils einen Absatz (38) und einen Vorsprung (39) aufweisen, daß diese derart gegenseitig in Anlage bringbar angeordnet, so daß die Abstützelemente (22) in ihrer Endstellung gegen Verschieben gesichert sind.

9. Formatveränderbarer Anlegetisch nach einem der vorhergehenden Ansprüche,
**dadurch gekennzeichnet,**
daß jeweils eine Stützleiste (42, 43) vorgesehen ist, auf der die Abstützelemente (22) in ausgefahrenem Zustand aufliegen.

## Claims

1. Variable-format feed table with a supporting surface for sheets on a rotary printing machine, supporting elements (22) being provided, which are arranged so as to form a format-dependent, essentially closed supporting surface for at least one sheet, and the supporting surface being arranged in a supporting plane (11), characterized in that the supporting elements (22) are mounted so as to be displaceable in and counter to the conveying direction and are arranged so as to be lowerable to below the supporting plane (11).

2. Variable-format feed table according to Claim 1, characterized in that the supporting elements (22) are arranged adjacently in parallel.

3. Variable-format feed table according to one of the preceding claims, characterized in that the supporting elements (22) each have a carrier pin (47) and a carrier guide (48) which are arranged so that they can engage in one another.

4. Variable-format feed table according to one of the preceding claims, characterized in that the supporting elements (22) each have a guide in the form of a slope (36) on an underside (34) opposite the supporting side.

5. Variable-format feed table according to Claim 4, characterized in that the slopes (36) of the supporting elements (22) are each arranged so that they can be brought into sliding contact with corresponding slopes (33) of the table casings (6, 7).

6. Variable-format feed table according to one of the preceding claims, characterized in that the supporting elements (22) each have a manipulation recess (29) for actuation.

7. Variable-format feed table according to one of the preceding claims, characterized in that the supporting elements (22) have the form of beams.

8. Variable-format feed table according to one of the preceding claims, characterized in that the supporting elements (22) and the table casings (6, 7) each have a step (38) and a projection (39), in that these are arranged so that they can be brought into mutual contact so that the supporting elements (22) are secured against displacement in their end position.

9. Variable-format feed table according to one of the preceding claims, characterized in that one supporting strip (42, 43) is provided in each case, on which the supporting elements (22) rest in an extended state.

## Revendications

1. Table de marge de format modifiable, comprenant une surface d'appui de feuilles, destinée à une machine rotative à imprimer et dans laquelle des éléments de soutien (22) qui sont prévus sont disposés de manière à former une surface d'appui sensiblement fermée, qui est fonction du format pour au moins une feuille et la surface d'appui est disposée dans un plan d'appui (11),
caractérisée
en ce que les éléments de soutien (22) sont montés déplaçables dans le sens de transport et dans le sens inverse et sont disposés de manière à pouvoir être abaissés sous le plan d'appui (11).

2. Table de marge de format modifiable selon la revendication 1,
caractérisée
en ce que les éléments de soutien (22) sont juxtaposés parallèlement.

3. Table de marge de format modifiable selon l'une des revendications précédentes,
caractérisée
en ce que chacun des éléments de soutien (22) comporte un toc d'entraînement (47) et un guide d'entraînement (48) qui sont disposés de manière à pouvoir s'enclencher l'un dans l'autre.

4. Table de marge de format modifiable selon l'une des revendications précédentes,
caractérisée
en ce que chaque élément de soutien (22) comporte sur un côté inférieur (34) tourné dans le sens opposé au côté d'appui un guide ayant la forme d'un plan incliné (36).

5. Table de marge de format modifiable selon la revendication 4,
caractérisée
en ce que chacun des plans inclinés (36) des éléments de soutien (22) est disposé de manière à pouvoir être mis en contact de glissement avec des plans inclinés correspondants (33) des caissons (67) de la table.

6. Table de marge de format modifiable selon l'une des revendications précédentes,
caractérisée
en ce que chacun des éléments de soutien (22) comporte une cavité de prise (25) pour la manipulation.

7. Table de marge de format modifiable selon l'une des revendications précédentes,
caractérisée
en ce que les éléments de soutien (22) ont la forme de poutrelles.

8. Table de marge de format modifiable selon l'une des revendications précédentes,
caractérisée
en ce que chacun des éléments de soutien (22) et chacun des caissons (6, 7) de la table comporte d'une part un talon (38) et d'autre part une protubérance (39), en ce que ceux-ci sont disposés de manière à pouvoir être mis en appui mutuel de façon que les éléments de soutien (22) soient empêchés de se déplacer lorsqu'ils occupent leur position extrême.

9. Table de marge de format modifiable selon l'une des revendications précédentes.
caractérisée
en ce qu'une barre de soutien (42, 43), sur laquelle les éléments de soutien (22) reposent lorsqu'ils sont à l'état extrait, est prévue.
